# FASCICULE DE BREVET EUROPEEN

(11) **EP 0 461 188 B1**
(45) Date de publication et mention de la délivrance du brevet: **26.07.1995**
(21) Numéro de dépôt: 90904639.3
(22) Date de dépôt: 02.03.1990
(51) Int. Cl.: G09F 3/04, H01B 7/36

(54) **SUPPORTS DE REPERE CODE ET DISPOSITIF DE REALISATION DE REPERES CODES**
KODIERTE MARKIERUNGSTRÄGER UND VERFAHREN ZUR HERSTELLUNG
CODED MARKING SUPPORTS AND DEVICE FOR MAKING THE CODED MARKS

(30) Priorité: 03.03.1989 FR 8902795; 28.02.1990 IT 4351090
(43) Date de publication de la demande: 18.12.1991
(73) Titulaire: MOROSINI, Flavio, F-54800 Hatrize (FR)
(72) Inventeur: MOROSINI, Flavio, F-54800 Hatrize (FR)
(86) Numéro de dépôt international: FR9000144
(87) Numéro de publication internationale: WO9010284

(56) Documents cités:
- CH-A- 474 129
- FR-A- 76 437
- FR-A- 2 344 992

## Description

L'invention a pour objet des supports de repère codé et un dispositif de réalisation de repères codés.

Pour repérer des câbles électriques isolés ou rassemblés en faisceau, il est connu d'utiliser des repères formés d'une combinaison de caractères alphanumériques assemblés dans un support de repère. Ces caractères sont généralement constitués par des tronçons tubulaires souples portant une lettre ou un chiffre. Ils sont introduits en enfilade dans un logement du support de repère, lequel, dans une réalisation courante, est constitué par un tronçon de gaine ayant deux compartiments longitudinaux, l'un de ces compartiments étant destiné au logement d'un repère, l'autre compartiment servant à enfiler le support de repère sur un câble ou permettant l'assujettissement du support de repère à un câble par l'intermédiaire d'un organe d'attache auxiliaire.

L'utilisation des caractères tubulaires mentionnés ci-dessus pour la réalisation de repères présente l'inconvénient de n'être pas adaptée à la réalisation rapide de séries de repères. Un exemple de dispositif de marquage est connu du document CH-A-474 129.

L'invention a pour objet des supports de repère et un dispositif de réalisation de repères codés sur de tels supports de repère qui ne présentent pas cet inconvénient.

Conformément à l'invention telle que définie dans la revendication 1, un support de repère pour supporter un repère formé par au moins deux éléments d'identification alignés comporte une plaquette oblongue comprenant au moins deux organes d'encliquetage alignés pour assujettir respectivement à la plaquette deux éléments d'identification ayant chacun un organe d'encliquetage complémentaire d'un organe d'encliquetage de la plaquette.

Selon une caractéristique de l'invention, la plaquette comprend sur l'une de ses faces des moyens de logement pour recevoir chaque élément d'identification dans une position déterminée.

Selon une autre caractéristique de l'invention, la plaquette comprend sur son autre face au moins un organe de pinçage élastique pour pincer un câble. Avantageusement, la plaquette forme une tablette reliée aux organes de pinçage par l'une de ses extrémités.

Conformément à l'invention, on prévoit en outre un dispositif pour la réalisation de repères codés formés par au moins deux éléments d'identification alignés comprenant :
- un peigne ayant un dos d'où s'étend au moins une rangée de dents parallèles espacées d'un pas P, chaque dent ayant une face munie d'au moins deux organes d'encliquetage alignés, les organes d'encliquetage d'une rangée de dents étant disposés selon des lignes perpendiculaires aux dents et
- une pluralité de bandes constituée chacune d'une pluralité d'éléments d'identification reliés les uns aux autres et ayant chacun un organe d'encliquetage complémentaire d'un organe d'encliquetage d'une dent, les organes d'encliquetage d'une bande étant espacés du pas P.

D'autres caractéristiques et avantages de l'invention apparaîtront à la lecture de la description qui suit de modes de réalisation de l'invention donnés à titre d'exemple et sans intentions limitatives. On se reportera aux dessins annexés sur lesquels :
- la figure 1 est une vue en perspective d'un support de repère destiné à supporter un repère formé de cinq éléments d'identification ;
- la figure 2 est une vue en coupe selon un plan longitudinal médian d'un support de repère et de cinq éléments d'identification ;
- la figure 3 est une vue en perspective d'un deuxième support de repère conforme à l'invention ;
- la figure 4 est une vue en perspective d'un troisième support de repère conforme à l'invention ;
- la figure 5 est une vue en perspective d'un quatrième support de repère conforme à l'invention, muni d'une gaine de protection ; et
- la figure 6 est une vue de dessus d'une portion d'un dispositif pour la réalisation de repères codés formés par cinq éléments d'identification alignés.

Les supports de repère représentés sur les figures sont prévus pour permettre l'assemblage de cinq éléments d'identification 1 alignés formant un repère (ce nombre étant arbitraire). Comme on peut le voir sur les figures 1 et 2, un élément d'identification 1 conforme à l'invention comprend un corps 2 ayant une première face au centre de laquelle fait saillie un organe d'encliquetage 3 mâle et une deuxième face, opposée à la précédente sur laquelle est inscrite un signe distinctif. Dans l'exemple représenté, le corps de l'élément d'identification 1 a la forme d'un tronc de pyramide sur la base duquel est inscrit un chiffre ou une lettre, et l'organe d'encliquetage 3 est sphéroïdal.

Sur les figures 1 et 2, on a représenté un premier mode de réalisation d'un support de repère conforme à l'invention. Ce support 40 est constitué par une plaquette rectangulaire 5 comprenant cinq alvéoles 6 alignés contigus ayant chacun une forme complémentaire de celle du corps 2 d'un élément d'identification 1 permettant de le caler dans une position déterminée. Au niveau de chaque alvéole 6, la plaquette 5 comprend en outre un organe d'encliquetage femelle complémentaire de celui d'un élément d'identification 1. Dans l'exemple représenté, cet élément d'encliquetage est délimité par un trou conique 7 débouchant au centre du fond d'un alvéole 6 et s'évasant à partir de l'alvéole. Le diamètre du trou 7 au niveau du fond de l'alvéole 6 est légèrement inférieur à celui de la saillie sphéroïdale 3 d'un élément d'identification 1. Le matériau du support de repère 4 est choisi suffisamment élastique pour permettre l'encliquetage d'un élément d'identification 1 dans un alvéole 7 par une simple pression. Ainsi, l'élément d'identification 1 est assujetti au support de repère 4.

Le support de repère représenté sur les figures 1 et 2 est destiné à être fixé sur l'objet à identifier. Si cet objet est un câble de faible diamètre, il peut être introduit dans un support de repère tubulaire classique.

Sur la figure 3 on a représenté un deuxième mode de réalisation d'un support de repère conforme à l'invention. Ce support 41 se différencie de celui qui vient d'être décrit en ce que la plaquette 5 est prolongée à chacune de ses extrémités et comprend, faisant saillie sur chacune des extensions 8 ainsi formées, un pontet 9 permettant le passage d'un lien.

Le support de repère 42 représenté sur la figure 4 comprend une plaquette 5, identique à celle qui a été décrite en relation avec la figure 1, et un organe de pinçage élastique 10 faisant saillie à une extrémité de la plaquette 5, à l'opposé des alvéoles 6. L'organe de pinçage 10 comprend deux mors 11 dentelés séparés par une fente 12 d'axe longitudinal parallèle à l'axe longitudinal de la plaquette 5. Cette disposition permet la fixation du support sur un câble de telle façon que la plaquette 5 s'étend sensiblement parallèlement au câble. L'élasticité de l'organe de pinçage 10, par laquelle les mors 12 sont rappelés vers la position qu'ils occupent au repos, est obtenue par le choix d'un matériau approprié pour réaliser le support 42. On notera que la liaison entre l'organe de pinçage 10 et la plaquette 5 est réalisée au niveau d'un prolongement de cette plaquette. Grâce à cette disposition il est possible d'emmancher sur la plaquette 5 une gaine de protection transparente couvrant tout le repère.

Sur la figure 5, on a représenté une variante 43 du support de la figure 4, comprenant trois organes de pinçage élastique 10 alignés. Ces trois organes sont solidaires et ne sont reliés à la plaquette 5 proprement dite que par une de ses extrémités. De la sorte, la plaquette 5 reste totalement dégagée par rapport au reste du support de repère et elle peut être revêtue d'une gaine 13 transparente protégeant les éléments d'identification 1 qu'elle porte.

Dans une variante, non représentée, du support de repère 43 représenté sur la figure 5, les organes de pinçage 10 font corps avec la plaquette 5 et le support comprend deux rainures s'étendant latéralement le long des deux côtés longitudinaux du repère. Ces rainures permettent l'encliquetage d'un capot transparent couvrant le repère. Avantageusement, on prévoit de fabriquer des ensembles protecteurs regroupant plusieurs capots de ce type, reliés les uns aux autres par leurs bords longitudinaux au moyen d'éléments de liaison, de préférence sécables. Les éléments protecteurs permettent d'assembler plusieurs supports de repère.

Dans les installations électriques importantes, il est souvent nécessaire d'utiliser un grand nombre de repères pour marquer des câbles ou des faisceaux de câbles. Pour permettre la réalisation rapide d'une grande quantité de repères, on prévoit, conformément à l'invention, le dispositif représenté sur la figure 6. Ce dispositif comprend un peigne ayant un dos 20 rectiligne, à partir duquel s'étendent, dans des directions opposées, deux rangées 21 de dents 22 espacées d'un pas P et perpendiculaires au dos 20. Ces dents peuvent être quasi jointives ou être, comme dans l'exemple représenté, séparées par un interstice 23. Elles sont constituées individuellement par l'un des supports de repère qui ont été décrits plus haut. Sur l'exemple représenté, les dents 22 sont conformes au support 40 décrit en relation avec la figure 1. Par suite de cette disposition, les alvéoles 6 et les organes d'encliquetage 7 se trouvent disposés sur des lignes parallèles au dos 20. Le dispositif pour la réalisation de repères codés selon l'invention comprend en outre des bandes 24 constituées chacune d'une pluralité d'éléments d'identification 1 reliés les uns aux autres par ceux de leurs côtés prévus pour être en vis-à-vis des côtés latéraux d'un support de repère, à l'état monté. Lorsque les dents 22 sont séparées par un interstice 23, les éléments d'identification 1 de chaque bande 24 sont reliés par l'intermédiaire d'éléments ou pattes de jonction 25 dont la largeur est égale à celle des interstices 23. De la sorte, les éléments d'identification 1 de chaque bande sont espacés du pas P. Les signes portés par les éléments d'identification 1 d'une même bande peuvent être identiques ou différents et, dans ce dernier cas, être agencés selon tout type de progression intéressant pour le codage. A titre d'exemple une bande peut comporter une succession de séries de chiffres croissants (0, 1,... 8, 9), de chiffres croissants redoublés de lettres se succédant dans l'ordre alphabétique, etc.

Pour réaliser des séries de repères à l'aide de ce dispositif, il suffit d'encliqueter sur une rangée 21 de dents 22 du peigne (comme cela est représenté pour la rangée de droite sur la figure 6) des bandes 24 convenablement choisies et agencées les unes par rapport aux autres pour former les repères désirés. Une fois les repères constitués, il reste à désolidariser du peigne la rangée 21 de dents 22 concernée ainsi qu'à séparer les dents 22 elles-mêmes. Pour faciliter cette opération, on prévoit une zone fragilisée 26 au niveau de l'attache de chaque dent 22 au dos 20 du peigne ainsi qu'une zone fragilisée 27 de chaque côté des pattes de jonction 25. Ces pattes peuvent d'ailleurs être remplacées par un simple lien (ou une paire de liens). Selon la nature du matériau utilisé pour fabriquer le peigne 20,22 et les bandes 24, on se servira d'un outil tranchant pour cisailler les zones fragilisées 26, 27 ou on procédera par pliage alternatif des éléments à séparer les uns par rapport aux autres.

L'invention n'est pas limitée aux modes de réalisation qui viennent d'être décrits et elle est susceptible de variantes de réalisation. En particulier, lorsque les signes portés par les éléments d'identification 1 n'ont pas de sens de lecture (cas d'une couleur par exemple), il n'est pas nécessaire de prévoir de calage (emboîtement de pièces angulaires, par exemple) pour empêcher le pivotement des éléments d'identification par rapport au support de repère. Quand c'est le cas, ce calage peut être réalisé sans moyens de calage particulier, par la simple juxtaposition d'éléments d'identification ayant un côté plan en contact (éléments d'identification carrés encliquetés sur un support de repère en relation d'aboutement par exemple) ou en prévoyant des organes d'encliquetage ne formant pas pivot.

## Revendications

1. Dispositif pour la realisation de repères codés formés par au moins deux éléments d'identification (1) alignes, caractérisé en ce qu'il comprend:
- un support (20) d'où s'étend au moins une rangée (21) de dents (22) parallèles espacées d'un pas P, chaque dent(22) ayant une face munie d'au moins deux organes d'encliquetage (7) alignés, les organes d'encliquetage (7) d'une rangée (21) de dents (22) étant disposés selon des lignes perpendiculaires aux dents (22), et
- une pluralité de bandes (24) constituée chacune d'une pluralité d'éléments d'identification (1) reliés les uns aux autres et ayant chacun un organe d'encliquetage (3) complémentaire d'un organe d'encliquetage (7) d'une dent (22), les organes d'encliquetage (3) d'une bande (24) étant espacés du pas P.

2. Dispositif selon la revendication 1, caractérisé en ce qu'il comprend deux rangées (21) de dents (22) opposées de part et d'autre du support (20) du peigne.

3. Dispositif selon une des revendications 1 et 2, caractérisé en ce que les dents (22) sont reliées au support (20) par une zone fragilisée (26).

4. Dispositif selon une des revendications 1 à 3, caractérisé en ce que les dents (22) ne sont pas jointives et en ce que les éléments d'identification (1) sont reliés en bande l'un à la suite de l'autre par au moins une patte sécable (25).

5. Dispositif selon une des revendications 1 à 4, caractérisé en ce que chaque dent (22) est constituée par une plaquette oblonque (5) comprenant au moins deux organes d'encliquetage (7) alignés pour assujetir respectivement à la plaquette (5) deux éléments d'identification (1) ayant chacun un organe d'encliquetage (3) complémentaire d'un organe d'encliquetage (7) de la plaquette (5).

6. Dispositif selon la revendication (5) caractérisé en ce que la plaquette (5) est apte a être introduite dans une alveole transparente souple.

7. Dispositif selon la revendication (5) caractérisé en ce que la plaquette (5) peut être protégée par un élément de capotage encliquetable.

8. Dispositif selon les revendications de 5 à 7, caractérisé en ce que la plaquette (5) comprend sur son autre face au moins un organe de pinçage élastique (10).

9. Dispositif selon la revendication 8, caractérisé en ce que la plaquette (5) forme une tablette reliée aux organes de pinçage (10) par l'une de ses extrémités.

10. Dispositif selon une des revendications de 1 à 8 caractérisé en ce que la plaquette oblongue (5) fait corps avec au moins un organe de pinçage (10) par une de ses extrémités.

11. Dispositf selon la revendication 5 caractérisé en ce que la plaquette (5) à une de ses extrémités elle se termine par un embout.

12. Dispositif selon la revendication 5 et 11 caractérisé en ce que la plaquette oblongue (5) à une de ses extrémités elle se termine par un embout et à l'autre elle est solidaire à un organe de pincement (10) pour pincer un câble.

13. Dispositif selon la revendication 5 et 11 caractérisé en ce que la plaquette oblongue (5) à une de ses extremités elle se termine par un embout et par l'autre par une butéé.

14. Dispositif selon les revendications 5, 7 et de 11 à 13 caractérisé en ce que les flancs des plaquettes oblongues (5) ont un profil faisant office d'organe d'encliquetage (7).

15. Dispositif selon la revendication 5 caractérisé en ce que la plaquette oblongue (5) est munie d'organes d'encliquetage (7) internes et externes pour être assujetie aux éléments de marquage (1) et à l'élément de capotage encliquetable.

16. Dispositif selon la revendication 5 caractérisé en ce que les plaquettes oblongues sont reliées entr'elles par leurs extrémités les plus éloignées par deux montants dont les zones de contact avec la plaquette (5) sont fragilisées.

17. Dispositif selon la revendication 1 caractérisé en ce que les éléments de marquage (1) ont une progression numerique par unité. ex: 0-1-2-3 etc. .... sur certaines bandes 24.

18. Dispositif selon la revendication 1 caractérisé en ce que sur certaines bandes (24) les éléments d'identification ont une progression numerique par unité, doublée ou triplée etc... ex:0-0-1-1-2-2-3-3 ou 0-0-0-1-1-1-2-2-2-3-3-3 etc....

19. Dispositif selon l'une quelconque des précédentes revendications dans lequel la construction interne de l'élément de pinçage est constitué par des éléments élastiques crantélés croisés ou en contact frontal permettant à l'élément de pinçage (10) d'avoir une très grande capacité de pinçage de 0,5 mm à 4 mm de diamètre environ.

## Patentansprüche

1. Vorrichtung für die Merkzeichenverwirklichtung ; diese chiffrierten Merkzeichen aus, mindestens, zwei ausrichteten Identifizierungelemente (1) besteht.
Diese Vorrichtung umfässt :
- ein Gestell (20) von wo, mindestens, ein Zinkenreihe (22-21) sich erstreckt ; diese Zinken parallel und zwischenräumt (Abstand A) sind ; jede Zinke eine Seite (mit, mindestens, zwei ausrichteten Einschachtelungorganen (7) ausgestattet) hat ; die Einschachtelungorgane (7) einer Zinkenreihe (22-21) gemäss senkrechten Linien gestellt sind.
- eine Vielheit Bänder (24) ; jedes Band mit einer Veilheit Identifizierungelemente (1) zusammengesetzt ist ; diese Identifizierungelemente untereinander vergebunden sind und, jedes, ein Einschachtelungorgan (3) (mit einem Einschachtelungorgan (7) einer Zinke (22) ergänzend) hat ; die Einschachtelungorgane (3) eines Band (24) zwischenräumt (Abstand A) sind.

2. Vorrichtung der Forderung 1 gemäss, folgender'weise ausgeprägt : sie besteht zwei Zinkenreihen (22-21) (beiderseits des Hechelgestell (20) entgegengesetzt).

3. Vorrichtung einer Forderung 1 oder 2 gemäss, folgender'weise ausgeprägt : die Zinken (22), mit einer zerbrechlichen Zone (26), an dem Gestell (20) zusammengesetzt sind.

4. Vorrichtung einer Forderung von 1 zu 3 gemäss, folgender'weise ausgeprägt : die Zinken (22) nicht zusammengefügt sind und die Identifizierungelemente (1) im Band, mit, mindestens, einem brüchigen Zünglein (25), zusammengesetzt sind.

5. Vorrichtung einer Forderung von 1 zu 4 gemäss, folgender'weise ausgeprägt : jede Zinke (22) mit einer länglichen Plakette (5) zusammengesetzt ist ; diese Plakette (5) mit, mindestens, zwei ausrichteten Einschachtelungorganen (7) zusammengesetzt ist ; dieses, um zwei Identifizierungelemente (1), an der Plakette, beziehungsweise, zu binden ; jedes Identifizierungorgan ein Einschachtelunorgan (3) (mit einem Einschachtelunorgan (7) der Plakette ergänzend) hat.

6. Vorrichtung der Forderung 5 gemäss, folgender'weise ausgeprägt : die Plakette (5) geeignet, in einer durchscheinenden biegsamen Zelle eingeführt zu sein, ist.

7. Vorrichtung der Forderung 5 gemäss, folgender'weise ausgeprägt : die Plakette (5) kann mit einem einschaltenlichen Deckel schützent sein.

8. Vorrichtung den Forderungen von 5 zu 7 gemäss, folgender'weise ausgeprägt : die Plakette (5), auf seiner anderen Seite, mindestens, mit einem federnden Zwickenorgan (10) zusammengesetzt ist.

9. Vorrichtung der Forderung 8 gemäss, folgender'weise ausgeprägt : die Plakette (5) ein Brett bildet ; dieses Brett, mit einem Ende, an dem Zwickenorganen (10) vergebunden ist.

10. Vorrichtung der Forderung von 1 zu 8 gemäss, folgender'weise ausgeprägt : die längliche Plakette (5) mit, mindestens, einem Zickenorgan (10), mit einem Ende, Gestalt nimmt.

11. Vorrichtung der Forderung 5 gemäss, folgender'weise ausgeprägt : die Plakette (5), mit einem Ende, mit einem Ansatzstück endet.

12. Vorrichtung der Forderungen 5 und 11 gemäss, folgender'weise ausgeprägt : die längliche Plakette (5), an einem Ende, mit einem Ansatzstück endet und, an dem anderen Ende, um ein Kabel zu zwicken, mit einem Zwickenorgan (10) solidarisch ist.

13. Vorrichtung der Forderungen 5 und 11 gemäss, folgender'weise ausgeprägt : die längliche Plakette (5), an einem Ende, mit einem Ansatzstück, und, an dem anderen Ende, mit einem Anshlag endet.

14. Vorrichtung der Forderungen 5, 7, und von 11 zu 13 gemäss, folgender'weise ausgeprägt : die Seiten der länglichen Plaketten (5) einen Profil als Einschachtelungorgan (7) dienend haben.

15. Vorrichtung der Forderung 5 gemäss, folgender'weise ausgeprägt : die längliche Plakette (5) mit innerlichen und äusserlichen Einschachtelungorganen (7) ausgestattet ist, um, mit den Identifizierungelementen (1) und mit dem einschaltenlichen Deckel gebunden zu sein.

16. Vorrichtung der Forderung 5 gemäss, folgender'weise ausgeprägt : die längliche Plaketten (5) an ihren entferntensten Ende, mit zwei Holme untereinander zusammengesetzt sind ; die Kontaktzone dieser Holme mit der Plakette (5) zerbrechlich sind.

17. Vorrichtung der Forderung 1 gemäss, folgender'weise ausgeprägt : die Identifizierungelemente (1) eine numerische Progression mit Einer haben. z.B; : 0-1-2-3 usw... auf bestimmten Bändern (24).

18. Vorrichtung der Forderung 1 gemäss, folgender'weise ausgeprägt : die Identifizierungorgane (1), auf bestimmten Bändern (24), eine numerische Progression mit Einer, verdoppelnt oder verdreifachent usw... z.B. : 0-0-1-1-2-2-3-3 oder 0-0-0-1-1-1-2-2-2-3-3-3 usw...

19. Vorrichtung einer vorhergehenden Forderung gemäss, folgender'weise ausgeprägt : die innerliche Struktur des Zwickenorganes mit federnden zackigen verschränktenen, oder im Stirnkontakt Elementen zusammengesetzt ist ; dieses eine sehr grosse Zwickenfähigkeit gestätt. (Durchmesser : etwa von 0,5mm zu 4mm)

## Claims

1. Apparatus for the realisation of coded marks made up of at least two lined up identification elements, characterized by :
- a stand (20) from which at least one row (21) of parallel teeth (22) spaced out a pitch P, each tooth (22) with a side provided with at least two lined up pawls (7), the pawls of one row (21) of teeth (22) set in accordance with perpendicular lines.
- several strips (24) made up several identification elements (1) joined together and carrying one pawl (3) complementary of one pawl (7) of one tooth (22), the pawls (3) of a strip (24) spaced out a pitch P.

2. Apparatus according to the claim 1, characterized by two rows (21) of teeth (22) opposite on both sides of the stand (20) of the comb.

3. Apparatus according to the claims 1 and 2, characterized by the teeth (22) joined up at the stand (20) with a weakened zone (26).

4. Apparatus according to one of the claims 1 to 3, characterized by the teeth (22) which aren't into contact and by the identification elements (1) joined together in strip one behind the other by at least a breakable tongue (25).

5. Apparatus according to one of the claims 1 to 4, characterized by each tooth (22) made up an oblong plate (5) with at least two lined up pawls (7) for respectively fix, at the plate (5) two identification elements (1) carrying one pawl (3) complementary of one pawl (7) of the plate (5).

6. Apparatus according to the claim 5, characterized by the plate (5) able to be intriduced into a transparent supple groove.

7. Apparatus according to the claim 5, characterized by the plate (5), this plate can be protected by an over-turning pawl.

8. Apparatus according to the claims 5 to 7, characterized by the plate (5) with, on his other side, at least one elastic clamping organ (10).

9. Apparatus according to the claim 8, characterized by an oblong plate (5) which make up a plate joined together with the clamping organs by one of its ends.

10. Apparatus according to one of the claims 1 to 8, characterized by the oblong plate (5) which forms one body with at least one clamping organ (10) by one of its ends.

11. Apparatus according to the claim 5, characterized by the plate (5) which ends with a tip, at one of its ends.

12. Apparatus according to the claims 5 and 11, characterized by the oblong plate (5) which ends with a tip, at one of its ends and, at the other one, is firmly attached to a clamping organ (10) for clamping a cable.

13. Apparatus according to the claims 5 and 11, characterized by the oblong plate (5) with ends, at one of its ends, with a tip and, at the other one, with a stop.

14. Apparatus according to the claims 5, 7, 11 and 13, characterized by the sides of the oblong plate (5) which have a profile acting to pawls.

15. Apparatus according to the claim (5), characterized by the oblong plate (5) which is equiped with internal and external pawls (7) for being fixed at the identification elements (1) and at the overturning pawl.

16. Apparatus according to the claim 5, characterized by the oblong plates which are joined together by their ends (the most distant), by two uprights the contact zones (with the plate) of which are weakened.

17. Apparatus according to the claim 1, characterized by the identification elements (1) which have a numerical progress by unit.
EX : 0-1-2-3 and so on...upon some strips (24).

18. Apparatus according to the claim 1, characterized by the identification elements, upon some strips (24), which have a numerical progress by unit, doubleed or tripled, and so on... Ex : 0-0-1-1-2-2-3-3- or 0-0-0-1-1-1-2-2-2-3-3-3-, and so on...

19. Apparatus according to some previous claim or other, characterized by the internal structure of the clamping organ which is made up of elastic notched crossed elements or into head-on contact permitting at the clamping organ (10) to have a very big clamping capacity
( diameter : from about 0,5mm to 4mm).
